# EUROPÄISCHE PATENTSCHRIFT

(11) **EP 3 727 697 B1**
(45) Veröffentlichungstag und Bekanntmachung des Hinweises auf die Patenterteilung: **27.04.2022**
(21) Anmeldenummer: 19702026.6
(22) Anmeldetag: 17.01.2019
(51) Int. Cl.: B02C 15/00, B02C 15/04

(54) **WALZENHEBELMODUL**
ROLL LEVER MODULE
MODULE DE LEVIER DE CYLINDRE

(43) Veröffentlichungstag der Anmeldung: 28.10.2020
(73) Patentinhaber: Loesche GmbH, 40549 Düsseldorf (DE)
(72) Erfinder: KLOKOW, Alexander, 40549 Düsseldorf (DE)
(74) Vertreter: Wunderlich & Heim Patentanwälte Partnerschaftsgesellschaft mbB
(86) Internationale Anmeldenummer: PCT/EP2019/051184
(87) Internationale Veröffentlichungsnummer: WO 2020/098973

(56) Entgegenhaltungen:
- US-A- 4 218 023
- US-A- 4 896 837

## Beschreibung

Die Erfindung betrifft ein Walzenhebelmodul für eine Mahlwalze einer Wälzmühle, welche einen rotierenden Mahlteller und darauf abrollende Mahlwalzen aufweist. Das Walzenhebelmodul hat einen Walzenhebel, an dessen mahltellerseitigem Ende eine Mahlwalze befestigbar ist. Ferner ist eine Führ- und Lagereinheit mit einer Führungsachse vorgesehen. Der Walzenhebel ist mit seiner mahltellerabgewandten Seite mit der Führ-und Lagereinheit gekoppelt, wobei die Führ- und Lagereinheit als Linearführung zum Verschieben des Walzenhebels axial entlang der Führungsachse ausgebildet ist, gemäß Oberbegriff des Anspruchs 1. Auch eine Wälzmühle mit entsprechendem Walzenhebelmodul wird beansprucht.

Wälzmühen werden zur Zerkleinerung von beliebigen Mahlgütern eingesetzt. Meist ist ein rotierender Mahlteller vorgesehen, auf dem ortsfeste, drehbare Mahlwalzen abrollen. Diese sind nicht zwingend angetrieben, sondern werden oft durch das Mahlgut, welches sich auf dem rotierenden Mahlteller befindet, in Rotation versetzt. Da das Mahlgut auf dem Mahlteller kein ideales Mahlbett ausbildet, ist es erforderlich, dass die Mahlwalzen ihren Abstand zum Mahlteller verändern können. Hierfür sind verschiedene Konstruktionen bekannt. Wesentlich ist hierbei, dass die Konstruktion eine ausreichende Bewegungsfreiheit der Mahlwalzen ermöglicht. Derartige Konstruktionen werden als Walzenhebelmodul bezeichnet.

Die Mahlwalzen selbst sind jeweils mit einer Achse verbunden, welche in dem Walzenhebel gelagert ist. Der Walzenhebel selbst ist mit dem Walzenhebelmodul verbunden. Hierbei ist die Konstruktion wesentlich, damit die zuvor beschriebenen Ausgleichsbewegungen durchgeführt werden können. Da im Mahlvorgang auch Vibrationen entstehen, ist es auch notwendig, diese idealerweise über die Walzenhebelmodule abzufangen und zu dämpfen.

Die Konstruktion eines Walzenhebelmoduls geht beispielsweise aus der WO 2017/137056 hervor. Hierbei ist der Walzenhebel in einer gabelartigen Vorrichtung befestigt, die wiederum ein Schwenken des Walzenhebels in einer Achse senkrecht zur Rotationsachse der Mahlwalze zulässt.

Nachteilig an den bekannten Systemen ist, dass diese oft eine relativ große Bauform aufweisen. In der Mühlentechnik gibt es allerdings den Trend zu immer größeren Mühlen, die wiederum mehrere Mahlwalzen aufweisen. Daher besteht der Wunsch, Walzenhebelmodule möglichst kompakt aufzubauen, damit möglichst viele Mahlwalzen platzsparend um einen Mahlteller angeordnet werden können.

Aus der US 4 896 837 A ist ein Walzenhebelmodul für eine Mahlwalze einer Wälzmühle mit einem Walzenhebel bekannt, an dessen mahltellerseitigem Ende eine Mahlwalze befestigbar ist. Es ist auch eine Führ- und Lagereinheit mit einer Führungsachse vorgesehen, wobei der Walzenhebel mit der Führ- und Lagereinheit gekoppelt ist und die Führ- und Lagereinheit als Linearführung zum Verschieben des Walzenhebels axial entlang der Führungsachse ausgebildet ist.

Die US 4 218 023 A bezieht sich auf Walzenhebelmodule mit hydrostatischen Axiallagern, wobei letztere den Mahlteller tragen und die vertikalen Lasten aufnehmen können.

Der Erfindung liegt daher die **Aufgabe** zugrunde, ein Walzenhebelmodul anzugeben, welches eine kompakte Konstruktion aufweist.

Diese Aufgabe wird erfindungsgemäß durch ein Walzenhebelmodul mit den Merkmalen des Anspruchs 1 gelöst.

Vorteilhafte Ausführungsformen der Erfindung sind in den Unteransprüchen, in der Beschreibung sowie den Figuren und deren Erläuterung angegeben.

Bei dem erfindungsgemäßen Walzenhebelmodul ist vorgesehen, dass dieses dadurch weitergebildet ist, dass die Führ- und Lagereinheit einen in Richtung der Führungsachse länglichen Zentralkörper aufweist, wobei der Zentralkörper von einer äußeren Hülse umgeben ist.

Die äußere Hülse ist in Richtung der Führungsachse verschiebbar am Zentralkörper angeordnet und/oder befestigt. Zwischen der äußeren Hülse und dem Zentralkörper ist mindestens ein lineares Führungslager vorgesehen. Ferner ist zwischen der äußeren Hülse und dem Zentralkörper eine Einheit zum Übertragen eines Drehmoments vom Walzenhebel auf den Zentralkörper angeordnet.

Der Erfindung liegt die Idee zugrunde, die auf die Mahlwalze und somit auf den Walzenhebel wirkenden Kräfte auf verschiedene Einheiten zu verteilen. Grundsätzlich muss das Walzenhebelmodul geeignet sein, die entstehenden Lasten aus der Walzenkraft, das heißt dem Druck, mit dem die Mahlwalze das Mahlgut auf dem Mahlteller drückt und die Lasten aus der Schüsselrotation, das heißt insbesondere die Drehmomente, die durch die Rotation der Schüssel über das Mahlgut auf die Mahlwalze und somit auf den Walzenhebel übertragen werden, aufzunehmen. Entsprechend der Erfindung sind jeweils zwei separate Einrichtungen für die Aufnahme und das Weiterleiten der entsprechenden Lasten vorgesehen.

Die Kräfte und Lasten, die aus dem Druck der Mahlwalzen selbst entstehen, werden insbesondere durch das mindestens eine lineare Führungslager aufgenommen und übertragen. Aufgenommen werden die Kräfte letztendlich vom länglichen Zentralkörper und über eine für ihn vorgesehene Halterung in ein Fundament eingeleitet. Die Kräfte, insbesondere die Drehmomente, die aus der Schüsselrotation stammen, werden über die Einheit zum Übertragen eines Drehmomentes auf den Zentralkörper übertragen. Durch die Aufteilung dieser beiden kraftübertragenden Einheiten ist es möglich, die Führ- und Lagereinheit besonders kompakt und schmal auszuführen. Dies wird ebenfalls dadurch unterstützt, dass sowohl das mindestens eine lineare Führungslager als auch die Einheit zum Übertragen eines Drehmomentes zwischen der den Zentralkörper umgebenden äußeren Hülse und dem Zentralkörper angeordnet sind.

Das mindestens eine lineare Führungslager dient ferner dazu, dass sich der Walzenhebel und somit die mit ihm verbundene Mahlwalze in Richtung der Führungsachse verschieben kann. Somit können zum einen Unebenheiten auf dem Mahlbett ausgeglichen werden. Zum anderen kann hierüber auch der Mahlspalt, das heißt der standardmäßige Abstand zwischen der Mahlwalze und dem Mahlteller eingestellt werden. Dies ist beispielsweise vorteilhaft, wenn unterschiedliche Materialen gemahlen werden sollen.

Grundsätzlich können beliebige Lagertypen als lineares Führungslager verwendet werden. Vorteilhaft ist es jedoch, wenn hierfür ein hydrostatisches Lager verwendet wird. Hydrostatische Lager weisen eine hohe Leistungsdichte auf, welche wiederum die kompakte Bauform des Walzenhebelmoduls ermöglicht.

Grundsätzlich ist die Verwendung von einem einzelnen linearen Führungslager ausreichend. Bevorzugt ist es jedoch, wenn zwei oder mehr Führungslager vorgesehen sind. Beispielsweise ist es möglich, mindestens ein erstes und mindestens ein zweites lineares Führungslager, welche bevorzugt als hydrostatische Lager ausgeführt sind, vorzusehen. Hierbei kann das erste lineare Führungslager im oberen Bereich des Zentralkörpers und das zweite lineare Führungslager im unteren Bereich des Zentralkörpers angeordnet sein. Eine derartige Anordnung fördert eine gute Übertragung der am Walzenhebel entstehenden Kräfte auf den Zentralkörper.

Außerdem bietet diese Anordnung an, die Einheit zum Übertragen des Drehmomentes zwischen dem mindestens ersten und dem mindestens zweiten linearen Führungslager anzuordnen. In dieser Ausführungsform, jedoch auch in anderen Ausführungsformen, beispielsweise mit einem linearen Führungslager oder drei, vier oder noch mehreren Führungslagern, kann die Einheit zum Übertragen des Drehmomentes mittig angeordnet sein.

Grundsätzlich kann die Einheit zum Übertragen des Drehmomentes beliebig ausgeführt sein. Eine Möglichkeit ist, diese als Bogenzahnkupplung auszuführen. Hierbei können Teile der Bogenzahnkupplung, beispielsweise Zähne am Zentralkörper ausgebildet sein. In diesem Zusammenhang kann es auch vorgesehen sein, eine innere Hülse vorzusehen, welche den Zentralkörper umgibt. Diese kann drehfest am Zentralkörper angeordnet sein. Bei einer derartigen Konstruktion können entsprechende Bauteile der Bogenzahnkupplung anstelle am Zentralkörper auch an der inneren Hülse ausgebildet sein. Dies bietet den Vorteil, dass die innere Hülse ausgetauscht werden kann, falls Schäden vorliegen, jedoch der Zentralkörper weiterhin verwendet werden kann.

Andere Teile der Bogenzahnkupplung, welche in die am Zentralkörper beziehungsweise an der inneren Hülse vorgesehenen Zähne einkämmen, beziehungsweise eingreifen können, sind demgemäß auch an der äußeren Hülse vorgesehen, hierbei insbesondere an der Innenseite der äußeren Hülse.

Da die äußere Hülle in Richtung der Führungsachse verschiebbar ist, die innere Hülse beziehungsweise der Zentralkörper jedoch nicht, ist es bevorzugt, wenn die Zähne oder Eingriffsteile an der inneren Hülse beziehungsweise am Zentralkörper eine längere Streckung entlang der Führungsachse aufweisen als die Zähne oder Eingriffselemente, welche an der Innenseite der äußeren Hülse ausgebildet sind.

Generell besteht auch die Möglichkeit, die Einheit zum Übertragen des Drehmomentes ebenfalls als ein entsprechend angeordnetes und dimensioniertes hydrostatisches Lager auszuführen. Der Vorteil beim Verwenden einer Bogenzahnkupplung ist, dass diese eine geringe Baugröße aufweist und so gut in ein kompakt dimensioniertes Walzenhebelmodul zu integrieren ist.

Wie bereits ausgeführt, kann das lineare Führungslager als hydrostatisches Lager ausgeführt sein. Das hydrostatische Lager kann hierbei eine Lagerhülse aufweisen, welche im Wesentlichen einen Innendurchmesser aufweist, welcher dem Außendurchmesser des Zentralkörpers oder der inneren Hülse entspricht. Um das hydrostatische Lager zu realisieren beziehungsweise zu optimieren, können an der Lagerhülse verschiedene Elemente vorgesehen sein beziehungsweise an oder in dieser ausgebildet sein.

So ist es möglich, dass die Lagerhülse radiale Schmiermittelzuführungskanäle aufweist. Ebenso können an der Lagerhülse axiale Schmiermittelrücklaufkanäle vorgesehen sein. Ferner ist es möglich, an der Innenseite der Lagerhülse Drucktaschen auszubilden. Diese Ausbildungen können jeweils separat, aber auch in Kombination vorgesehen sein.

Die Schmiermittelzuführungskanäle erstrecken sich bevorzugt radial durch die Lagerhülse und dienen zur Zuführung von Schmiermittel von der Außenseite der Lagerhülse zu ihrer Innenseite. Zugeführtes Schmiermittel kann anschließend durch die axial angeordneten Schmiermittelrücklaufkanäle nach oben oder nach unten an der Innenseite der Lagerhülse abfließen. Die an der Innenseite der Lagerhülse vorgesehenen Drucktaschen dienen zur zumindest temporären Aufnahme von Schmiermittel. Das Schmiermittel fließt über die Schmiermittelzuführkanäle in die Drucktaschen und verbleibt in diesen beziehungsweise wird kontinuierlich ausgetauscht, indem ein ungefähr gleiches Volumen durch die Schmiermittelrücklaufkanäle abtransportiert wird, welches zeitgleich durch die Schmiermittelzuführungskanäle zugefügt wird.

In einer vorteilhaften Ausführungsform ist ein Freiraum zwischen der äußeren Hülse und dem Zentralkörper mit Schmiermittel gefüllt. Ist eine innere Hülse vorgesehen, so liegt der Freiraum zwischen der äußeren Hülse und der inneren Hülse vor. Als Freiraum kann der Raum bezeichnet werden, der nach Anordnen eines oder mehrerer linearer Führungslager und der Einheit zum Übertragen eines Drehmomentes noch nicht mit Bauteilen belegt ist. Das Vorsehen und Auffüllen dieses Freiraums mit

Schmiermittel dient einer guten Schmierung der dort angeordneten Bauteile und unterstützt so die Langlebigkeit der Konstruktion des Walzenhebelmoduls.

Am oberen Ende des Walzenhebelmoduls kann eine Schmiermittelabsaugung vorgesehen sein. Insbesondere bei der Verwendung von hydrostatischen Lagern, die idealerweise einen kontinuierlichen Schmiermittelzufluss aufweisen, ist es notwendig, das zugeführte Schmiermittel auch wieder abzuführen. Die Anordnung der Schmiermittelabsaugung im oberen Endbereich des Walzenhebelmoduls hat den Vorteil, dass dadurch sichergestellt wird, dass im erwähnten Freiraum ein ausreichend hoher Schmiermittelpegel anliegt. Es ist aber auch möglich, die Schmiermittelabsaugung im unteren Bereich oder einem seitlichen Bereich des Walzenhebelmoduls vorzusehen.

Ein besonders sicherer Betrieb des Walzenhebelmoduls kann erreicht werden, wenn im Freiraum im Wesentlichen Umgebungsdruck herrscht. Dies bedeutet, dass das Schmiermittel, welches sich in dem Freiraum befindet, nicht unter Druck steht, sondern lediglich durchgepumpt wird und an der zum Beispiel im oberen Bereich angeordneten Schmiermittelabsaugung mit dem selben Volumen pro Zeiteinheit abgesaugt wird, wie es, insbesondere im Bereich der hydrostatischen Lager, zugeführt wird.

Eine Abdichtung des Freiraums des Walzenhebelmoduls kann beispielsweise dadurch erreicht werden, dass eine Kolbenringdichtung im oberen und unteren Bereich vorgesehen ist.

Bevorzugt ist der Walzenhebel, welcher die Achse der Mahlwalze aufweist, an der äußeren Hülse angebracht. Auch diese Art von Befestigung ermöglicht wiederum einen relativ kompakten Aufbau.

Um zusätzlichen Druck auf die Mahlwalze und somit das Mahlgut auszuüben, kann ein Hydraulikzylinder am Mahlwalzenhebel vorgesehen sein. Dieser ist bevorzugt mit einer Druck- beziehungsweise Zugrichtung im Wesentlichen parallel zum Zentralkörper beziehungsweise der Führungsachse der Führ-und Lagereinheit ausgerichtet.

Bevorzugt wird das erfindungsgemäße Mahlwalzenhebelmodul in einer Wälzmühle mit einem Mahlteller und darauf abrollenden Mahlwalzen eingesetzt. Hierbei wird pro Mahlwalze ein Mahlwalzenhebelmodul vorgesehen. Grundsätzlich kann das Walzenhebelmodul auch als Mahlwalzenhebelmodul bezeichnet werden.

Durch die kompakte Bauweise der erfindungsgemäßen Mahlwalzenhebelmodule ist es möglich, zwei Mahlwalzenhebelmodule auf einem gemeinsamen Ständer, welcher beispielsweise aus Beton ausgeführt sein kann, vorzusehen. Dies ermöglicht wiederum einen relativ kompakten Aufbau, um die Wälzmühle herum, so dass genug Raum für weitere, für den Betrieb nötige, Einrichtungen verbleibt.

Die Erfindung wird nachfolgend anhand eines schematischen Ausführungsbeispiels unter Bezugnahme auf die beiliegenden Figuren näher erläutert. Hierbei zeigen:
- Figur 1: die Grundkomponenten einer Wälzmühle mit sechs erfindungsgemäßen Walzenhebelmodulen;
- Figur 2: eine Ansicht auf einen Ständer mit zwei erfindungsgemäßen Walzenhebelmodulen;
- Figur 3: einen Schnitt durch ein erfindungsgemäßes Walzenhebelmodul;
- Figur 4: eine perspektivische Ansicht einer Lagerhülse eines hydrostatischen Lagers; und
- Figur 5: eine Aufsicht auf eine Lagerhülse des hydrostatischen Lagers.

In Figur 1 ist eine vereinfachte Darstellung einer Wälzmühle ohne Gehäuse und Sichter sowie ohne weiteren für die Erfindung nicht wesentlichen Komponenten dargestellt.

Um einen zentral angeordneten Mahlteller 101 sind hier drei Ständer 102 vorgesehen. Auf jedem dieser Ständer 102 befinden sich in einem jeweiligen Lagerbock 30 zwei erfindungsgemäße Walzenhebelmodule 1, welches auch als Walzenlagermodul bezeichnet werden kann. Es ist aber auch eine Ausführung möglich, bei der jeweils ein Lagerbock für jedes Walzenhebelmodule vorgesehen ist. Der dezidierte Lagerbock, kann dann mit einem zweiten Lagenbock auf einem gemeinsamen Ständer vorgesehen sein, aber auch auf jeweils auf einem separaten Ständer.

Ein Walzenhebelmodul 1 besteht im Wesentlichen aus einem Walzenhebel 3 sowie einer Führ- und Lagereinheit 20. Am mahltellerseitigen Ende des Walzenhebels 3 ist eine Mahlwalze 10 vorgesehen. Diese ist mit einer Achse, welche innerhalb des Walzenhebels 3 verläuft, drehfest verbunden. In der hier dargestellten Form ist der Mahlteller 101 lediglich als Ring dargestellt. In einer nicht vereinfachten Darstellung einer Wälzmühle ist er meist eine im Wesentlichen kreisförmige Scheibe.

Im Betrieb wird der Mahlteller 101 in Rotation versetzt. Hierdurch wird auf ihn aufgegebenes Mahlgut über Fliehkräfte bzw. Zentrifugalkräfte nach außen zu den Mahlwalzen 10 transportiert. Das unter die Mahlwalzen 10 transportierte Mahlgut wird zum einen durch den Druck, welchen die Mahlwalzen 10 auf das Mahlgut ausüben, zerkleinert. Zum anderen sorgt der Kontakt mit dem Mahlgut dafür, dass sich die Mahlwalzen 10 um ihre Achse drehen.

Eine vergrößerte Darstellung eines Ständers 102 mit zwei Walzenhebelmodulen 1 ist in Fig. 2 dargestellt. Jedes Walzenhebelmodul 1 weist seinen eigenen Lagerbock 30 auf. In diesem ist die Führ- und Lagereinheit 20 jedes Walzenmoduls 1 eingepasst.

Mittels der Führ- und Lagereinheit 20, an der der Walzenhebel 3 befestigt ist, ist eine Linearbewegung der Mahlwalze 10 senkrecht zum Mahlteller 101 möglich. Der detaillierte Aufbau der Führ- und Lagereinheit 20 wird nachfolgend unter Bezugnahme auf die Fig. 3 näher beschrieben.

Zwischen dem Ständer 102 und dem Walzenhebel 3 ist ein Hydraulikzylinder 5 vorgesehen. Dieser dient dazu, die Kraft, die mittels der Mahlwalze 10 auf das Mahlbett auf dem Mahlteller 101 aufgebracht wird, zu variieren. Zieht der Hydraulikzylinder 5, so wird diese Kraft erhöht, drückt er, so kann die Kraft verringert werden. Detaillierter führt ein Erhöhen des Hydraulikdruckes auf der Kolbenstangenseite zu einer höheren Zugkraft an der Kolbenstange. Ein Absenken des kolbenstangenseitigen Hydraulikdruckes führt zu einer Kraftverringerung, ebenso wie ein erhöhen des Hydraulikdruckes in der kolbenseitigen Zylinderkammer, welche in dieser Abbildung unten liegt. Dies führt bis hin zum Abheben der Walzen, wenn Druckkraft größer als Gewichtskraft des bewegten Systems ist.

In Fig. 3 ist eine geschnittene Ansicht einer Führ- und Lagereinheit 20 eines erfindungsgemäßen Walzenhebelmoduls 1 dargestellt. Im Inneren der Führ- und Lagereinheit 20 erstreckt sich ein Zentralkörper 22, welcher zylinderförmig ausgebildet ist. Um den Zentralkörper 22 herum ist eine innere Hülse 25 vorgesehen. Diese ist bevorzugt drehfest mit dem Zentralkörper 22 verbunden. Um die innere Hülse 25 wiederum ist eine äußere Hülse 24 angeordnet. An der Außenseite der inneren Hülse 25 sowie der Innenseite der äußeren Hülse 24 sind Teile einer Bogenzahnkupplung 31 ausgebildet, die zur Übertragung eines Drehmomentes vom Walzenhebel 3 dienen. Die äußere Hülse 24 ist bevorzugt linear verschiebbar in Achsrichtung des Zentralkörpers 22 angebracht.

Wie in Fig. 3 dargestellt, sind größere Bereiche der Bogenzahnkupplung 31 an der fest am Zentralkörper 22 vorgesehenen inneren Hülse 25 ausgebildet. Kleinere Teile, die in die Bereiche an der inneren Hülse 25 eingreifen, insbesondere einkämmen, sind an der äußeren Hülse 24 vorgesehen. Bei einer Linearverschiebung der äußeren Hülse 24 bewegen sich diese Teile innerhalb der Teile, welche an der inneren Hülse 25 vorgesehen sind, so dass eine Kraft- beziehungsweise eine Drehmomentübertragung weiterhin möglich ist.

Im unteren und oberen Bereich der Führ- und Lagereinheit 20 ist jeweils ein hydrostatisches Lager 26, 28 angeordnet. Dieses erstreckt sich zwischen der äußeren 24 und der inneren Hülse 25. Am Kontaktbereich zwischen der äußeren Hülse 24 und der inneren Hülse 25 ist eine Absaugstelle 36 vorgesehen, an der die für die hydrostatischen Lager 28 eingebrachten Schmiermittel wieder abgesaugt werden können.

Am unteren Kontaktpunkt zwischen der äußeren Hülse 24 und der inneren Hülse 25 ist eine Dichtung, beispielsweise eine Kolbenringdichtung 34, vorgesehen, um den Freiraum 27 zwischen den Hülse 24, 25 abzudichten, so dass das Schmiermittel nur über die Absaugstelle 36 entfernt werden kann. Auch am oberen Kontaktpunkt beziehungsweise an der Kontaktfläche zwischen der äußeren Hülse 24 und der inneren Hülse 25 kann eine ähnliche Dichtung vorgesehen sein.

Der Walzenhebel 3 selbst ist an der äußeren Hülse 24 befestigt.

Mittels der hydrostatischen Lager 26, 28 und der Bogenzahnkupplung 31 ist es möglich, dass sich der Walzenhebel 3 entlang der zentralen Achse des Zentralkörpers 22 und der inneren Hülse 25 nach oben und unten bewegen kann.

In den Figuren 4 und 5 wird auf den Aufbau eines hydrostatischen Lagers 26, 28 genauer eingegangen. Dieses besteht im Wesentlichen aus einer Lagerhülse 42. Die Lagerhülse 42 weist einen Innendurchmesser auf, der im Wesentlichen dem Außendurchmesser der inneren Hülse 25 entspricht. In der Lagerhülse 42 sind sich radial erstreckende Schmiermittelzuführungen 44 vorgesehen. Axial ausgebildete Schmiermittelrückläufe 46 dienen dazu, das über die Schmiermittelzuführungen 44 zugeführte Schmiermittel wieder ablaufen zu lassen. Wie insbesondere in Fig. 4 gezeigt, sind zwischen den Schmiermittelrückläufen 46 Drucktaschen 48 vorgesehen, in denen sich während des Betriebes idealerweise Schmiermittel befindet, so dass die Lager- und Führwirkung der hydrostatischen Lager 26, 28 vorhanden ist.

Im Freiraum 27 zwischen der inneren Hülse 25 und der äußeren Hülse 24 befindet sich Schmiermittel, welches über die Schmiermittelzuführkanäle 44 der hydrostatischen Lager 26, 28 zugeführt wird. Dieses Schmiermittel hat eine dämpfende Wirkung auf Vibrationen, die eine Auf- und Abbewegung der Walzenhebel 3 verursachen. Dies bedeutet, dass mit dem erfindungsgemäßen Walzenhebelmodul 1 eine Wälzmühle einen ruhigeren Lauf hat und somit effizienter betrieben werden kann.

## Patentansprüche

1. Walzenhebelmodul (1) für eine Mahlwalze (10) einer Wälzmühle, welche einen rotierenden Mahlteller (101) und darauf abrollende Mahlwalzen (10) aufweist, mit einem Walzenhebel (3), an dessen mahltellerseitigem Ende eine Mahlwalze (10) befestigbar ist,
einer Führ- und Lagereinheit (20), mit einer Führungsachse,
wobei der Walzenhebel (3) mit seiner mahltellerabgewandten Seite mit der Führ-und Lagereinheit (20) gekoppelt ist,
wobei die Führ- und Lagereinheit (20) als Linearführung zum Verschieben des Walzenhebels (3) axial entlang der Führungsachse ausgebildet ist,
**dadurch gekennzeichnet,**
**dass** die Führ- und Lagereinheit (20) einen in Richtung der Führungsachse länglichen Zentralkörper (22) aufweist,
**dass** eine den Zentralkörper (22) umgebende äußere Hülse (24) vorgesehen ist, welche in Richtung der Führungsachse verschiebbar angeordnet ist,
**dass** zwischen der äußeren Hülse (24) und dem Zentralkörper (22) mindestens ein lineares Führungslager vorgesehen ist,
**dass** zwischen der äußeren Hülse (24) und dem Zentralkörper (22) eine Einheit zum Übertragen eines Drehmoments von dem Walzenhebel (3) auf den Zentralkörper (22) vorgesehen ist.

2. Walzenhebelmodul (1) nach Anspruch 1,
**dadurch gekennzeichnet,**
**dass** das mindestens eine lineare Führungslager als hydrostatisches Lager (26, 28) ausgeführt ist.

3. Walzenhebelmodul (1) nach Anspruch 1 oder 2,
**dadurch gekennzeichnet,**
**dass** mindestens ein erstes (28) und ein zweites (26) lineares Führungslager vorgesehen sind, wobei das erste (28) lineare Führungslager im oberen Bereich des Zentralkörpers (22) und das zweite (26) lineare Führungslager im unteren Bereich des Zentralkörpers (22) angeordnet sind.

4. Walzenhebelmodul (1) nach einem der Ansprüche 1 bis 3,
**dadurch gekennzeichnet,**
**dass** die Einheit zum Übertragen eines Drehmoments als Bogenzahnkupplung (31) ausgeführt ist.

5. Walzenhebelmodul (1) nach einem der Ansprüche 1 bis 4,
**dadurch gekennzeichnet,**
**dass** eine den Zentralkörper (22) umgebende innere Hülse (25) vorgesehen ist, welche drehfest am Zentralkörper (22) angeordnet ist.

6. Walzenhebelmodul (1) nach Anspruch 5,
**dadurch gekennzeichnet,**
**dass** die äußere Hülse (24) und die innere Hülse (25) die Bogenzahnkupplung (31) zumindest teilweise ausbilden.

7. Walzenhebelmodul (1) nach einem der Ansprüche 2 bis 6,
**dadurch gekennzeichnet,**
**dass** das mindestens eine lineare Führungslager, welches als hydrostatisches Lager (26, 28) ausgeführt ist, eine Lagerhülse (42) aufweist, welche im Wesentlichen einen Innendurchmesser hat, der dem Außendurchmesser des Zentralkörpers (22) oder der inneren Hülse (25) entspricht,
**dass** die Lagerhülse (42) radiale Schmiermittelzuführungskanäle (44) aufweist, dass die Lagerhülse (42) axiale Schmiermittelrücklaufkanäle (46) aufweist, welche sich im Wesentlichen über die gesamte Länge der Lagerhülse (42) erstrecken und
**dass** die Lagerhülse (42) an der Innenseite Ducktaschen (48) zur zumindest temporären Aufnahme von Schmiermitteln aufweist.

8. Walzenhebelmodul (1) nach einem der Ansprüche 1 bis 7,
**dadurch gekennzeichnet,**
**dass** ein Freiraum (27) zwischen der äußeren Hülse (24) und dem Zentralkörper (22) oder ein Freiraum (27) zwischen der äußeren Hülse (24) und der inneren Hülse (25) mit einem Schmiermittel gefüllt ist.

9. Walzenhebelmodul (1) nach einem der Ansprüche 1 bis 8,
**dadurch gekennzeichnet,**
**dass** am oberen Endbereich des Walzenhebelmoduls (1) eine Schmiermittelabsaugung (36) vorgesehen ist.

10. Walzenhebelmodul (1) nach einem der Ansprüche 1 bis 9,
**dadurch gekennzeichnet,**
**dass** in dem Freiraum (27) im Wesentlichen Umgebungsdruck herrscht.

11. Walzenhebelmodul (1) nach einem der Ansprüche 1 bis 10,
**dadurch gekennzeichnet,**
**dass** die äußere Hülse (24) mit dem Zentralkörper (22) dicht, insbesondere mittels Kolbendichtungen (34), abgeschlossen ist.

12. Walzenhebelmodul (1) nach einem der Ansprüche 1 bis 11,
**dadurch gekennzeichnet,**
**dass** der Walzenhebel (3) an der äußeren Hülse (24) befestigt ist.

13. Walzenhebelmodul (1) nach einem der Ansprüche 1 bis 12,
**dadurch gekennzeichnet,**
**dass** ein Hydraulikzylinder (5) am Walzenhebel (3) vorgesehen ist.

14. Wälzmühle mit einem Mahlteller (101) und darauf abrollenden Mahlwalzen (10), **gekennzeichnet durch**
mindestens ein Walzenhebelmodul (1) nach einem der Ansprüche 1 bis 13.

15. Wälzmühle nach Anspruch 14,
**dadurch gekennzeichnet,**
**dass** zwei Walzenhebelmodule (1) auf einem gemeinsamen Ständer (102), insbesondere Betonständer, vorgesehen sind.

## Claims

1. Roller lever module (1) for a grinding roller (10) of a roller mill, which comprises a rotating grinding table (101) and grinding rollers (10) rolling thereon,
with a roller lever (3), at the end of which on the grinding table side a grinding roller (10) can be attached,
a guide and support unit (20), with a guide axis,
wherein the roller lever (3) is coupled by its side facing away from the grinding table to the guide and support unit (20),
wherein the guide and support unit (20) is formed as a linear guide for moving the roller lever (3) axially along the guide axis,
**characterized in that**
the guide and support unit (20) comprises a central body (22) that is elongated in the direction of the guide axis,
that an outer sleeve (24) enclosing the central body (22) is provided, which sleeve is arranged movably in the direction of the guide axis,
that at least one linear guide bearing is provided between the outer sleeve (24) and the central body (22),
that a unit is provided between the outer sleeve (24) and the central body (22) for transmitting a torque from the roller lever (3) to the central body (22).

2. Roller lever module (1) according to claim 1,
**characterized in that**
the at least one linear guide bearing is formed as a hydrostatic bearing (26, 28).

3. Roller lever module (1) according to claim 1 or 2,
**characterized in that**
at least a first (28) and a second (26) linear guide bearing are provided, wherein the first (28) linear guide bearing is arranged in the upper region of the central body (22) and the second (26) linear guide bearing is arranged in the lower region of the central guide body (22).

4. Roller lever module (1) according to any one of claims 1 to 3, **characterized in that**
the unit for transmitting a torque is formed as a curved-tooth coupling (31).

5. Roller lever module (1) according to any one of claims 1 to 4,
**characterized in that**
an inner sleeve (25) enclosing the central body (22) is provided, which sleeve is arranged in a torque-proof manner on the central body (22).

6. Roller lever module (1) according to claim 5,
**characterized in that**
the outer sleeve (24) and the inner sleeve (25) form the curved-tooth coupling (31) at least partially.

7. Roller lever module (1) according to any one of claims 2 to 6,
**characterized in that**
the at least one linear guide bearing, which is formed as a hydrostatic bearing (26, 28), comprises a bearing bushing (42), which has substantially an inner diameter that corresponds to the outer diameter of the central body (22) or the inner sleeve (25),
that the bearing bushing (42) comprises radial lubricant supply ducts (44), that the bearing bushing (42) comprises axial lubricant return ducts (46), which extend substantially over the entire length of the bearing bushing (42) and that the bearing bushing (42) has pressure pockets (48) on the inside to receive lubricant at least temporarily.

8. Roller lever module (1) according to any one of claims 1 to 7,
**characterized in that**
a free space (27) between the outer sleeve (24) and the central body (22) or a free space (27) between the outer sleeve (24) and the inner sleeve (25) is filled with a lubricant.

9. Roller lever module (1) according to any one of claims 1 to 8,
**characterized in that**
a lubricant extraction facility (36) is provided at the upper end region of the roller lever module (1).

10. Roller lever module (1) according to any one of claims 1 to 9, **characterized in that**
substantially ambient pressure prevails in the free space (27).

11. Roller lever module (1) according to any one of claims 1 to 10,
**characterized in that**
the outer sleeve (24) is sealed tightly with the central body (22), in particular by means of piston seals (34).

12. Roller lever module (1) according to any one of claims 1 to 11, **characterized in that**
the roller lever (3) is attached to the outer sleeve (24).

13. Roller lever module (1) according to any one of claims 1 to 12, **characterized in that**
a hydraulic cylinder (5) is provided on the roller lever (3).

14. Roller mill with a grinding table (101) and grinding rollers (10) rolling thereon, **characterized by**
at least one roller lever module (1) according to any one of claims 1 to 13.

15. Roller mill according to claim 14,
**characterized in that**
two roller lever modules (1) are provided on a common stand (102), in particular a concrete stand.

## Revendications

1. Module de levier de cylindre (1) pour un cylindre de broyage (10) d'un broyeur à cylindres, lequel comporte un plateau de broyage rotatif (101) et des cylindres de broyage (10) roulant dessus,
avec un levier de cylindre (3) à l'extrémité duquel située du côté du plateau de broyage un cylindre de broyage (10) peut être fixé,
une unité de guidage et de stockage (20), avec un axe de guidage,
dans lequel le levier de cylindre (3) est couplé avec son extrémité opposée au plateau de broyage à l'unité de guidage et de stockage (20),
dans lequel l'unité de guidage et de stockage (20) est configurée comme un guide linéaire pour faire coulisser le levier de cylindre (3) axialement le long de l'axe de guidage,
**caractérisé**
**en ce que** l'unité de guidage et de stockage (20) comporte un corps central (22) allongé dans la direction de l'axe de guidage,
qu'il est prévu une enveloppe extérieure (24) entourant le corps central (22), laquelle est disposée de façon coulissante dans la direction de l'axe de guidage,
qu'entre l'enveloppe extérieure (24) et le corps central (22), il est prévu au moins un palier de guidage linéaire et
qu'entre l'enveloppe extérieure (24) et le corps central (22), il est prévu une unité pour transmettre un couple de torsion du levier de cylindre (3) au corps central (22).

2. Module de levier de cylindre (1) selon la revendication 1,
**caractérisé**
**en ce que** l'au moins un palier de guidage linéaire est configuré comme un palier hydrostatique (26, 28).

3. Module de levier de cylindre (1) selon la revendication 1 ou 2,
**caractérisé**
**en ce qu'**il est prévu au moins un premier (28) et un deuxième (26) palier de guidage linéaire, le premier (28) palier de guidage linéaire étant disposé dans la zone supérieure du corps central (22) et le deuxième (26) palier de guidage linéaire dans la zone inférieure du corps central (22).

4. Module de levier de cylindre (1) selon une des revendications 1 à 3,
**caractérisé**
**en ce que** l'unité pour transmettre un couple de torsion est configurée comme un accouplement à denture courbe (31).

5. Module de levier de cylindre (1) selon une des revendications 1 à 4,
**caractérisé**
**en ce qu'**il est prévu une enveloppe intérieure (25) entourant le corps central (22), laquelle est disposée de façon fixe en rotation sur le corps central (22).

6. Module de levier de cylindre (1) selon la revendication 5,
**caractérisé**
**en ce que** l'enveloppe extérieure (24) et l'enveloppe intérieure (25) constituent au moins partiellement l'accouplement à denture courbe (31).

7. Module de levier de cylindre (1) selon une des revendications 2 à 6,
**caractérisé**
**en ce que** l'au moins un palier de guidage linéaire qui est configuré comme un palier hydrostatique (26, 28) comporte une enveloppe de palier (42) qui a un diamètre intérieur qui correspond sensiblement au diamètre extérieur du corps central (22) ou de l'enveloppe intérieure (25),
que l'enveloppe de palier (42) comporte des canaux radiaux d'admission de lubrifiant (44),
que l'enveloppe de palier (42) comporte des canaux axiaux d'évacuation de lubrifiant (46), lesquels s'étendent sensiblement sur toute la longueur de l'enveloppe de palier (42), et
que l'enveloppe de palier (42) comporte sur la face intérieure des poches à pression (48) pour recevoir au moins temporairement des lubrifiants.

8. Module de levier de cylindre (1) selon une des revendications 1 à 7,
**caractérisé**
**en ce qu'**un espace (27) entre l'enveloppe extérieure (24) et le corps central (22) ou un espace (27) entre l'enveloppe extérieure (24) et l'enveloppe intérieure (25) est rempli avec un lubrifiant.

9. Module de levier de cylindre (1) selon une des revendications 1 à 8,
**caractérisé**
**en ce qu'**à l'extrémité supérieure du module de levier de cylindre (1) est prévu un système d'aspiration de lubrifiant (36).

10. Module de levier de cylindre (1) selon une des revendications 1 à 9,
**caractérisé**
**en ce que** dans l'espace (27) règne sensiblement la pression atmosphérique.

11. Module de levier de cylindre (1) selon une des revendications 1 à 10,
**caractérisé**
**en ce que** l'enveloppe extérieure (24) est close de façon étanche avec le corps central (22), en particulier au moyen de joints de piston (34).

12. Module de levier de cylindre (1) selon une des revendications 1 à 11, **caractérisé**
**en ce que** le levier de cylindre (3) est fixé à l'enveloppe extérieure (24).

13. Module de levier de cylindre (1) selon une des revendications 1 à 12, **caractérisé**
**en ce qu'**un vérin hydraulique (5) est prévu sur le levier de cylindre (3).

14. Broyeur à cylindres avec un plateau de broyage (101) et des cylindres de broyage (10) roulant dessus,
**caractérisé**
**par** au moins un module de levier de cylindre (1) selon une des revendications 1 à 13.

15. Broyeur à cylindres selon la revendication 14,
**caractérisé**
**en ce que** deux modules de levier de cylindre (1) sont prévus sur un socle commun (102), en particulier un socle en béton.
